# FASCICULE DE BREVET EUROPEEN

(11) **EP 3 015 142 B1**
(45) Date de publication et mention de la délivrance du brevet: **03.05.2017**
(21) Numéro de dépôt: 15189267.6
(22) Date de dépôt: 12.10.2015
(51) Int. Cl.: A63C 13/00

(54) **RAQUETTE A NEIGE AVEC CRAMPONS**
SCHNEESCHUHE MIT STOLLEN
SNOWSHOE WITH GRIPS

(30) Priorité: 03.11.2014 FR 1460555
(43) Date de publication de la demande: 04.05.2016
(73) Titulaire: TSL Sport Equipment, 74290 Alex (FR)
(72) Inventeur: GALLAY, Philippe, 74220 LA CLUSAZ (FR); BIBOLLET, Yoan, 74230 THÔNES (FR)
(74) Mandataire: Gasquet, Denis

(56) Documents cités:
- WO-A1-95/06502
- CN-Y- 201 135 164
- DE-U1-202011 051 736
- FR-A1- 2 769 240
- FR-A1- 2 771 301
- FR-A1- 2 792 540
- FR-A1- 2 891 468

## Description

La présente invention concerne un perfectionnement pour raquette à neige destiné notamment à améliorer l'accroche lors de la marche.

Les raquettes à neige sont des engins connus depuis de très nombreuses années car utilisées depuis plusieurs siècles par les populations scandinaves pour se déplacer sur la neige. Jusqu'à nos jours, les raquettes à neige étaient utilisées à des fins utilitaires ou militaires, permettant aux populations et aux troupes alpines de se déplacer sur la neige pour leurs déplacements nécessités par la vie quotidienne. Actuellement, les raquettes à neige sont plutôt utilisées par des sportifs qui font des randonnées et des promenades, voire même des compétitions. Mais les sportifs, bien que pratiquant pour leur plaisir, sont de plus en plus exigeants pour le matériel qu'ils utilisent.

Les raquettes à neige actuelles présentent de nombreuses caractéristiques destinées à améliorer le confort de l'utilisateur pendant la marche comme, par exemple, les cales de montée ou les moyens d'accroche. Celles-ci ont pour but de faciliter l'adaptation de la raquette aux conditions de pente et de neige rencontrées.

Des moyens d'accroche sont destinés, en général, à adopter une unique position, sous le talon de la chaussure tel que le dans le document DE 20 2011 051736, en position avant du tamis tel que dans le document FR 2 769 240, ou fixés à la chaussure de l'utilisateur tel que dans le document FR 2 771301.

Il est vrai que les produits actuellement vendus ne donnent pas entière satisfaction, et peuvent être perfectionnés.

La présente invention entend améliorer la retenue de la raquette sur la neige et la glace.

Ainsi, la raquette à neige constituée par un tamis de forme allongé présente un axe longitudinal s'étendant de l'avant vers l'arrière, l'avant comprenant une spatule l'arrière constituant le talon de la raquette, qui forme par sa face inférieure, la surface portante de la raquette, tandis que ladite surface inférieure comprend des moyens d'accroche qui font saillie vers le bas, ladite raquette comprenant des moyens de retenue de la chaussure, est selon l'invention caractérisée en ce que, la raquette comprend des moyens de réglage de la position longitudinale des moyens comprend des moyens de réglage de la position longitudinale des moyens d'accroche, permettant de positionner les dits moyens d'accroche de façon à les positionner sous le talon de la chaussure.

Selon une caractéristique complémentaire, les moyens d'accroche sont montés sur une pièce indépendante mobile pour faire saillie vers le bas, tandis que ladite pièce est fixée de façon amovible au tamis pour pouvoir être positionnée sous le talon de la chaussure.

Selon une autre caractéristique, la ou les sailles d'accrochage sont constituées par des crampons avantageusement métalliques faisant saillie vers la bas et disposés de part et d'autre de l'axe longitudinal.

Précisons que la pièce indépendante mobile est fixée au tamis grâce à des vis de fixation, respectivement qui sont engagées dans des trous de fixation réalisés dans le tamis, tandis que le tamis comprend une succession de trous de fixation permettant de fixer la pièce indépendante mobile à différents endroits, et ce à des positions longitudinales choisies en fonction de la longueur de la chaussure.

Afin d'assurer la stabilité de la pièce indépendante mobile sa partie supérieure coopère avec un logement pratiqué dans le tamis, la coopération se faisant par une ou plusieurs forme(s) complémentaire (s) en saillie engagée dans le logement correspondant.

Notons que qu'afin de pouvoir fixer la pièce indépendante mobile dans différentes positions en fonction de la longueur de la chaussure de l'utilisateur, le tamis comprend une succession de logement, chacun des logements ayant une forme complémentaire à celle des saillies de la pièce indépendante mobile.

Selon le mode de réalisation préféré de l'invention la pièce indépendante mobile est réalisée en matière plastique et comprend les deux crampons métalliques, qui sont logés dans des saillies pour y être fixés par les vis de fixation afin de rendre les crampons solidaires de la pièce indépendante mobile, les vis assurant à la fois la retenue des crampons et la fixation de la pièce indépendante mobile au tamis, et que les deux saillies de retenue des crampons, sont reliées par une paroi transversale en saillie.

Selon une variante de réalisation, la pièce indépendante mobile comprend à sa surface supérieure une cale de montée mobile entre deux positions, à savoir une position escamotée, et une position active d'utilisation.

Selon une autre variante de réalisation la pièce indépendante mobile comprend à sa surface supérieure un patin d'amortissement.

D'autres caractéristiques et avantages de l'invention se dégageront de la description qui va suivre en regard des dessins annexés qui ne sont donnés qu'à titre d'exemples non limitatifs.
La figure 1 est une vue de dessus de la raquette sans la chaussure.
La figure 2 est une vue latérale de la raquette sans la chaussure
La figure 3 est une vue de dessous de la raquette sans la chaussure.
Les figures 4a et 4b sont des vues latérales de la raquette avec une chaussure de grande taille.
La figure 4a est une vue avec la chaussure en position basse en appui sur le tamis.
La figure 4b est une vue latérale avec la chaussure dont le talon est soulevé.
Les figures 5a et 5b sont des vues latérales de la raquette avec une chaussure de petite taille.
La figure 5a est une vue avec la chaussure en position basse en appui sur le tamis.
La figure 5b est une vue latérale avec la chaussure dont le talon est soulevé.
Les figures 6a et 6b sont des vues de la pièce mobile portant les moyens d'accroche.
La figure 6a est une vue en perspective de la pièce mobile portant les moyens d'accroche.
La figure 6b est une vue en perspective éclatée de la pièce mobile portant les moyens d'accroche.
La figure 7 est une vue partielle illustrant une variante de réalisation des moyens d'accroche.
Les figures 8a et 8b sont des illustrations d'un perfectionnement.

Selon l'invention, la raquette à neige, portant la référence générale (1) est constituée par un tamis (2) qui forme par sa face inférieure (3), la surface portante de la raquette.

Le tamis (2) se présente avantageusement sous la forme d'une plaque ajourée qui peut être rigide, sensiblement rigide ou souple du moins sur une partie, qui comporte sous sa face inférieure (3) un ensemble de parois et d'éléments d'accroche qui font saillie vers le bas (BA) destinés à renforcer la tenue de la raquette à neige sur la neige, et permettre ainsi la progression de l'utilisateur en toute sécurité.

Le tamis (2) est de forme allongée et présente un axe longitudinal (X, X') s'étendant de l'avant (AV) vers l'arrière (AR), l'avant comprenant une spatule (20) courbe, relevée vers haut, constituant le talon (21) de la raquette.

Bien entendu, la raquette à neige (1) de l'invention comporte des moyens de retenue de la chaussure (5) destinés à solidariser la chaussure à la raquette. Ces moyens de retenue présentent une configuration qui permet au moins au talon de la chaussure (5) de pivoter vers le haut selon F au cours de sa progression. Ces moyens de retenue peuvent être de tout type notamment comme par exemple ceux décrits dans la demande de brevet français N° 14 53466.

Selon le mode préféré, la surface inférieure (3) du tamis (2) comprend au moins dans la zone située sous la chaussure des moyens d'accroche qui font saillie vers le bas sous la surface inférieure (3) dudit tamis de façon à présenter un profil d'accroche sur la surface du terrain.

Ainsi les moyens d'accroche sont constitués de moyens d'accroche avant (60a, 60b) et de moyens d'accroche arrière (6a, 6b).

Selon le mode préféré, ce ou ces moyens d'accroche (60a, 60b, 6a, 6b) est/sont constitué(s) par des crampons avantageusement métalliques faisant saillie vers la bas (BA) et disposés de part et d'autre de l'axe longitudinal (X, X') de symétrie générale du tamis (2). Il va de soit que tous autres moyens d'accrochage pourraient être adoptés, comme par exemple des parois, ou encore par des griffes métalliques.

Selon la caractéristique principale de l'invention, la raquette (1) comprend des moyens de réglage de la position longitudinale des moyens d'accroche arrière et qui selon le mode préféré illustré, sont des crampons (6a, 6b).

Grâce à la possibilité de pouvoir positionner les moyens d'accroche arrière (6a, 6b), l'utilisateur peut positionner ces moyens d'accroche là où ils doivent être positionnés pour permettre un accrochage optimal. Ainsi, grâce aux moyens de réglage en position longitudiale, l'utilisateur a la possibilité de positionner les moyens d'accroche sous le talon de sa chaussure quel que soit la pointure et donc la longueur de la chaussure.

Les figures 4a et 4b sont des vues latérales de la raquette avec une chaussure de grande taille.

Les figures 5a et 5b sont des vues latérales de la raquette avec une chaussure de petite taille.

Les crampons (6a, 6b) constituant les moyens d'accroche sont montés sur une pièce indépendante mobile (7) qui est fixée de façon amovible au tamis (2), pour pouvoir être déplacée longitudinalement pour être positionnée sous le talon de la chaussure, quelle que soit sa taille, c'est-à-dire sa longueur.

Ainsi, la pièce indépendante mobile (7) est par exemple fixée au tamis (2) grâce à des vis de fixation, respectivement (8a, 8b) qui sont engagées dans des trous de fixation (10) réalisés dans le tamis. A cet effet le tamis (2) comprend une succession de trous de fixation (10) permettant de fixer la pièce indépendante mobile (7) à différents endroits, et ce à des positions longitudinales choisies en fonction de la longueur de la chaussure.

Selon le mode de réalisation donné à titre d'exemple, la pièce indépendante mobile (7) est réalisée en matière plastique et comprend deux crampons métalliques (6a, 6b). Par ailleurs les crampons sont logés dans des saillies de retenue pour y être fixés par les vis de fixation (8a, 8b) afin de rendre les crampons (6a, 6b) solidaires de la pièce indépendante mobile. Les vis assurant à la fois la retenue des crampons et la fixation de la pièce indépendante mobile au tamis.

Afin d'assurer la stabilité de la pièce indépendante mobile (7) sa partie supérieure (12) coopère avec un logement (13) pratiqué dans le tamis, la coopération se faisant par une ou plusieurs forme(s) complémentaire (s) en saillie (13) engagée(s) dans le logement correspondant.

Bien entendu afin de pouvoir fixer la pièce indépendante mobile (7) dans différentes positions en fonction de la longueur de la chaussure de l'utilisateur, le tamis comprend une succession de logement (13). Chacun des logements (13) ayant une forme complémentaire à celle des saillies (11a, 11b) de la pièce indépendante mobile (7).

Ajoutons que selon le mode de réalisation donné à titre d'exemple, les deux saillies de retenue des crampons, sont reliées par une paroi transversale en saillie (14). Cette paroi améliore d'une part la résistance des saillies de retenue, et d'autre part les qualités d'accroche dans la neige de la raquette.

La figure 7 illustre une variante de réalisation des moyens d'accroche, selon laquelle les crampons du mode de réalisation décrits précédemment sont remplacés par deux lames métalliques (61a, 61b) s'étendant longitudinalement voir sensiblement longitudinalement, ou transversalement, dont la bordure inférieure comprend une succession de dents (60).

Les figures 8a et 8b illustrent schématiquement un perfectionnement selon lequel une cale de montée (20) est associée à la pièce indépendante mobile (7) afin qu'elle soit positionnée exactement sous le talon de la chaussure, comme le sont les moyens d'accroche (6a, 6b).

La figure 8a est une vue avec la cale de montée escamotée, tandis que la figure 8b est une illustration avec la cale de montée en position d'utilisation. On a compris que la cale est par exemple constituée par un étrier monté pivotant sur la pièce indépendante mobile pour pouvoir prendre deux positions, à savoir une position escamotée telle qu'illustrée par la figure 8a et une position active d'utilisation telle qu'illustrée à la figure 8b.

Dans la position escamotée la cale de montée est hors du champ de la chaussure, tandis que dans la position active d'utilisation elle se trouve sous le talon de la chaussure.

Ajoutons qu'un patin d'amortissement, tel que celui décrit dans le brevet français publié sous le numéro 2 760 378, peut être prévu, et monté sur la surface supérieure de la pièce indépendante mobile.

Selon le mode de réalisation décrit à titre d'exemple la pièce mobile indépendante comprend deux crampons (6a, 6b), mais il pourrait en être autrement avec un nombre de crampons supérieur à deux.

Bien entendu, l'invention n'est pas limitée aux modes de réalisation décrits et représentés à titre d'exemples, mais elle comprend aussi tous les équivalents techniques ainsi que leurs combinaisons.

Ainsi et par exemple, les moyens de réglage en position longitudinale des moyens d'accroche peuvent être de type à réglage rapide sans nécessité d'un outillage particulier, comme par exemple un réglage de type à crémaillère avec un verrou mobile, coopérant avec la dite crémaillère.

Il va de soit aussi que la raquette (1) peut être tout ou partie en plastique, voir en métal ou être constituée par un cadre métallique périphérique avec une paroi interne en matière plastique ou en toile plastique ou autre.

## Revendications

1. Raquette à neige (1) constituée par un tamis (2) de forme allongée présentant un axe longitudinal (X, X') s'étendant de l'avant (AV) vers l'arrière (AR), l'avant comprenant une spatule (20) l'arrière constituant le talon (21) de la raquette, qui forme par sa face inférieure (3), la surface portante de la raquette, tandis que ladite surface inférieure comprend des moyens d'accroche (6a, 6b, 61a, 61b,14) qui font saillie vers le bas (BA), ladite raquette comprenant des moyens de retenue de la chaussure (5), ces moyens de retenue présentent une configuration qui permet au moins au talon de la chaussure (5) de pivoter vers le haut au cours de sa progression, **caractérisée en ce que** la raquette (1) comprend des moyens de réglage de la position longitudinale des moyens d'accroche, permettant de positionner les dits moyens d'accroche sous le talon de la chaussure (5).

2. Raquette à neige (1) selon la revendication 1, **caractérisée en ce que** les moyens d'accroche (6a, 6b, 61a, 61b, 14) sont montés sur une pièce indépendante mobile (7) pour faire saillie vers le bas (BA), tandis que ladite pièce est fixée de façon amovible au tamis pour pouvoir être positionnée sous le talon de la chaussure

3. Raquette à neige (1) selon la revendication 2, **caractérisée en ce que** la ou les saillies d'accrochage est/sont constituée(s) par des crampons avantageusement métalliques faisant saillie vers la bas et disposés de part et d'autre de l'axe longitudinal (X, X').

4. Raquette à neige (1) selon la revendication 2 ou 3, **caractérisée en ce que** la pièce indépendante mobile (7) est fixée au tamis (2) grâce à des vis de fixation, respectivement (8a, 8b) qui sont engagées dans des trous de fixation (10) réalisés dans le tamis, tandis que le tamis comprend une succession de trous de fixation (10) permettant de fixer la pièce indépendante mobile (7) à différents endroits, et ce à des positions longitudinales choisies en fonction de la longueur de la chaussure.

5. Raquette à neige (1) selon l'une quelconque des revendications 2 à 4, **caractérisée en ce qu'**afin d'assurer la stabilité de la pièce indépendante mobile (7) sa partie supérieure (12) coopère avec un logement (13) pratiqué dans le tamis, la coopération se faisant par une ou plusieurs forme(s) complémentaire (s) en saillie (13) engagée dans le logement correspondant.

6. Raquette à neige (1) selon la revendication précédente, **caractérisée en ce qu'**afin de pouvoir fixer la pièce indépendante mobile (7) dans différentes positions en fonction de la longueur de la chaussure de l'utilisateur, le tamis comprend une succession de logement (13), chacun des logements (13) ayant une forme complémentaire à celle des saillies (11a, 11b) de la pièce indépendante mobile (7).

7. Raquette à neige (1) selon l'une quelconque des revendications 2 à 6, **caractérisée en ce que** la pièce indépendante mobile (7) est réalisée en matière plastique et comprend les deux crampons métalliques (6a, 6b).

8. Raquette à neige (1) selon la revendication précédente, **caractérisée en ce que** les crampons sont logés dans des saillies de retenue pour y être fixés par les vis de fixation (8a, 8b) afin de rendre les crampons (6a, 6b) solidaires de la pièce indépendante mobile, les vis assurant à la fois la retenue des crampons et la fixation de la pièce indépendante mobile au tamis.

9. Raquette à neige (1) selon la revendication précédente, **caractérisée en ce que** les deux saillies de retenue des crampons, sont reliées par une paroi transversale en saillie (14).

10. Raquette à neige (1) selon l'une quelconque des revendications 2 à 9, **caractérisée en ce que** la pièce indépendante mobile (7) comprend à sa surface supérieure une cale de montée (20) mobile entre deux positions, à savoir une position escamotée, et une position active d'utilisation.

11. Raquette à neige (1) selon l'une quelconque des revendications 2 à 10, **caractérisée en ce que** la pièce indépendante mobile (7) comprend à sa surface supérieure un patin d'amortissement.

12. Raquette à neige (1) selon l'une quelconque des revendications 1, 2, 3, 5 à 11, **caractérisée en ce que** les moyens de réglage de la position longitudinal des moyens d'accroche (6a, 6b, 14) sont des moyens de réglage rapide sans nécessité d'un outillage particulier.

13. Raquette à neige (1) selon la revendication précédente, **caractérisée en ce que** les moyens de réglage sont du type à crémaillère avec un verrou mobile coopérant avec la crémaillère.

## Patentansprüche

1. Schneeschuh (1), bestehend aus einem Rahmen (2) länglicher Form mit einer Längsachse (X, X'), die sich vom vorderen Bereich (AV) zum hinteren Bereich (AR) erstreckt, wobei der vordere Bereich eine Schaufel (20) aufweist und der hintere Bereich den Absatz (21) des Schneeschuhs bildet, der mit seiner Unterseite (3) die Tragfläche des Schneeschuhs bildet, wobei die Unterseite Verhakungsmittel (6a, 6b, 61a, 61b, 14) aufweist, die nach unten (BA) vorspringen, wobei der Schneeschuh Haltemittel zum Halten des Schuhwerks (5) enthalten, wobei diese Haltemittel eine Gestalt aufweisen, die ermöglicht, dass zumindest der Absatz des Schuhwerks (5) im Laufe seiner Fortbewegung nach oben schwenkt, **dadurch gekennzeichnet, dass** der Schneeschuh (1) Einstellmittel zum Einstellen der Längsposition der Verhakungsmittel aufweist, die gestatten, die Verhakungsmittel unter den Absatz des Schuhwerks (5) zu positionieren.

2. Schneeschuh (1) nach Anspruch 1, **dadurch gekennzeichnet, dass** die Verhakungsmittel (6a, 6b, 61a, 61b, 14) an einem unabhängig beweglichen Teil (7) angebracht sind, um nach unten (BA) vorzuspringen, wobei das Teil abnehmbar amRahmenfixiert ist, um unter dem Absatz des Schuhwerks positioniert werden zu können.

3. Schneeschuh (1) nach Anspruch 2, **dadurch gekennzeichnet, dass** der bzw. die Verhakungsvorsprünge aus vorzugsweise metallischen Krallen besteht/bestehen, die nach unten vorspringen und beiderseits der Längsachse (X, X) angeordnet sind.

4. Schneeschuh (1) nach Anspruch 2 oder 3, **dadurch gekennzeichnet, dass** das unabhängigbewegliche Teil (7) über jeweilige Fixierschrauben (8a, 8b) amRahmen (2) fixiert ist, die in in denRahmen eingebrachte Fixierlochungen (10) eingreifen, wobeider Rahmen eine Abfolge von Fixierlochungen (10) aufweist, die gestatten, das unabhängigbewegliche Teil (7) an verschiedenen Stellen zu befestigen, und zwar in Längspositionen, die je nach Länge des Schuhwerks gewählt sind.

5. Schneeschuh (1) nach einem der Ansprüche 2 bis 4, **dadurch gekennzeichnet, dass** zum Sicherstellen der Stabilität des unabhängig beweglichen Teils (7) dessen oberer Abschnitt (12) mit einer Aufnahmeausnehmung (13) zusammenwirkt, die in denRahmeneingebracht ist, wobei das Zusammenwirken über eine oder mehrere komplementäre, vorspringende Formen (13) erfolgt, die in die entsprechende Aufnahmeausnehmung eingreifen.

6. Schneeschuh (1) nach dem vorangehenden Anspruch, **dadurch gekennzeichnet, dass** zu dem Zweck, das unabhängig bewegliche Teil (7) in verschiedenen Positionen je nach Länge des Schuhwerks des Benutzers fixieren zu können, derRahmen eine Abfolge von Aufnahmeausnehmungen (13) aufweist, wobei jede der Aufnahmeausnehmungen (13) eine komplementäre Form zu der der Vorsprünge (11a, 11b) des unabhängig beweglichen Teils (7) hat.

7. Schneeschuh (1) nach einem der Ansprüche 2 bis 6, **dadurch gekennzeichnet, dass** das unabhängig bewegliche Teil (7) aus Kunststoffmaterial ausgebildet ist und zwei metallische Krallen (6a, 6b) aufweist.

8. Schneeschuh (1) nach dem vorangehenden Anspruch, **dadurch gekennzeichnet, dass** die Krallen in Haltevorsprüngen aufgenommen sind, um darin über Fixierschrauben (8a, 8b) fixiert zu werden, um die Krallen (6a, 6b) fest mit dem unabhängig beweglichen Teil zu verbinden, wobei die Schrauben zugleich den Halt der Krallen und die Fixierung des unabhängig beweglichen Teils amRahmen sicherstellen.

9. Schneeschuh (1) nach dem vorangehenden Anspruch, **dadurch gekennzeichnet, dass** die beiden Haltevorsprünge der Krallen über eine vorspringende Querwandung (14) verbunden sind.

10. Schneeschuh (1) nach einem der Ansprüche 2 bis 9, **dadurch gekennzeichnet, dass** das unabhängig bewegliche Teil (7) an seiner Oberseite einen Steigkeil (20) enthält, der zwischen zwei Stellungen, nämlich einer eingefahrenen Stellung und einer aktiven Gebrauchsstellung, verstellbar ist.

11. Schneeschuh (1) nach einem der Ansprüche 2 bis 10, **dadurch gekennzeichnet, dass** das unabhängig bewegliche Teil (7) an seiner Oberseite eine Dämpfungskufe hat.

12. Schneeschuh (1) nach einem der Ansprüche 1, 2, 3, 5 bis 11, **dadurch gekennzeichnet, dass** die Einstellmittel zum Einstellen der Längsposition der Verhakungsmittel (6a, 6b, 14) Schnelleinstellmittel ohne Erfordernis eines bestimmten Werkzeugs sind.

13. Schneeschuh (1) nach dem vorangehenden Anspruch, **dadurch gekennzeichnet, dass** die Einstellmittel vom Typ mit Zahnstange mit einem beweglichen Riegel sind, der mit der Zahnstange zusammenwirkt.

## Claims

1. Snowshoe (1) constituted by a screen (2) of elongate shape having a longitudinal axis (X, X') which extends from the front (AV) to the rear (AR), the front comprising a spatula (20), the rear constituting the heel (21) of the snowshoe, which forms by its lower face (3) the bearing surface of the snowshoe, while said lower surface comprises grip means (6a, 6b, 61 a, 61 b, 14) which project downwards (BA), said snowshoe comprising retention means for the boot (5), the retention means having a form which allows at least the heel of the boot (5) to pivot upwards during its progression, **characterised in that** the snowshoe (1) comprises means for adjusting the longitudinal position of the grip means, allowing said grip means to be positioned beneath the heel of the boot (5).

2. Snowshoe (1) according to claim 1, **characterised in that** the grip means (6a, 6b, 61 a, 61 b, 14) are mounted on an independent movable element (7) to project downwards (BA), while said element is removably fixed to the screen so that it can be positioned beneath the heel of the boot.

3. Snowshoe (1) according to claim 2, **characterised in that** the grip projection(s) is/are constituted by crampons, advantageously made of metal, which project downwards and are arranged on either side of the longitudinal axis (X, X').

4. Snowshoe (1) according to claim 2 or 3, **characterised in that** the independent movable element (7) is fixed to the screen (2) by means of fixing screws (8a, 8b) which are engaged in fixing holes (10) formed in the screen, while the screen comprises a series of fixing holes (10) allowing the independent movable element (7) to be fixed at different locations, namely at longitudinal positions chosen according to the length of the boot.

5. Snowshoe (1) according to any one of claims 2 to 4, **characterised in that**, in order to ensure the stability of the independent movable element (7), its upper portion (12) cooperates with a receiver (13) formed in the screen, cooperation being by means of one or more complementary projecting forms (13) engaged in the corresponding receiver.

6. Snowshoe (1) according to the preceding claim, **characterised in that**, in order to be able to fix the independent movable element (7) in different positions according to the length of the boot of the user, the screen comprises a series of receivers (13), each of the receivers (13) having a shape complementary to that of the projections (11 a, 11 b) of the independent movable element (7).

7. Snowshoe (1) according to any one of claims 2 to 6, **characterised in that** the independent movable element (7) is made of plastics material and comprises the two metal crampons (6a, 6b).

8. Snowshoe (1) according to the preceding claim, **characterised in that** the crampons are housed in retaining projections in order to be fixed therein by the fixing screws (8a, 8b) so as to render the crampons (6a, 6b) integral with the independent movable element, the screws serving both to hold the crampons and to fix the independent movable element to the screen.

9. Snowshoe (1) according to the preceding claim, **characterised in that** the two retaining projections for the crampons are connected by a transverse projecting wall (14).

10. Snowshoe (1) according to any one of claims 2 to 9, **characterised in that** the independent movable element (7) comprises on its top surface a mounting wedge (20) which is movable between two positions, namely a retracted position and an active use position.

11. Snowshoe (1) according to any one of claims 2 to 10, **characterised in that** the independent movable element (7) comprises on its upper surface a cushioning pad.

12. Snowshoe (1) according to any one of claims 1, 2, 3, 5 to 11, **characterised in that** the means for adjusting the longitudinal position of the grip means (6a, 6b, 14) are means for rapid adjustment without the need for a special tool.

13. Snowshoe (1) according to the preceding claim, **characterised in that** the adjustment means are of the rack type with a movable lock cooperating with the rack.
